# EUROPÄISCHE PATENTSCHRIFT

(11) **EP 2 745 018 B1**
(45) Veröffentlichungstag und Bekanntmachung des Hinweises auf die Patenterteilung: **07.10.2020**
(21) Anmeldenummer: 12747974.9
(22) Anmeldetag: 01.08.2012
(51) Int. Cl.: F15B 1/16

(54) **DRUCKBEHÄLTER**
PRESSURE VESSEL
RÉSERVOIR PRESSURISÉ

(30) Priorität: 19.08.2011 DE 102011111098
(43) Veröffentlichungstag der Anmeldung: 25.06.2014
(73) Patentinhaber: Hydac Technology GmbH, 66280 Sulzbach/Saar (DE)
(72) Erfinder: KLOFT, Peter, 56235 Ransbach-Baumbach (DE); BALTES, Herbert, 66679 Losheim (DE)
(74) Vertreter: Bartels und Partner, Patentanwälte
(86) Internationale Anmeldenummer: PCT/EP2012/003264
(87) Internationale Veröffentlichungsnummer: WO 2013/026521

(56) Entgegenhaltungen:
- WO-A1-97/28401
- WO-A1-2010/040040
- DE-A1- 3 125 497
- FR-A1- 2 828 265
- JP-A- 6 033 901
- JP-U- H 066 701

## Beschreibung

Die Erfindung betrifft einen Druckbehälter mit den Merkmalen im Oberbegriff von Anspruch 1. Ferner bezieht sich die Erfindung auf einen Blasenspeicher, der einen derartigen, mehrteiligen Behälterkörper aufweist.

Druckspeicher mit mehrteilig aufgebautem Behälterkörper für die Speicherung von flüssigen und/oder gasförmigen Medien unter Druck sind Stand der Technik. Beispielsweise offenbart die WO 2007/085276 A1 einen Druckbehälter, bei dem der mehrteilige Behälterkörper aus einem ersten Kunststoffmantel und einem den ersten Kunststoffmantel umfassenden zweiten Kunststoffmantel aufgebaut ist. Der den Behälterkern bildende erste Kunststoffmantel besteht bevorzugt aus Polyamid und wird mittels eines Blasformprozesses erhalten. Der erste Mantel wird außenumfangsseitig durch eine von außen aufgewickelte Faserwicklung als zweitem Kunststoffmantel verstärkt. Die verstärkte Umwicklung besteht aus einer Faserverstärkung, wie Kohlenstoff-, Aramit-, Glas-, Bohr-, Al₂O₃-Fasern oder aus Gemischen hieraus, wobei die Faserverstärkung in einer Grundmatrix aus Duromeren beispielsweise Epoxid- oder Phenolharzen oder in Thermoplasten, beispielsweise in Form von PA12, PA6, PP etc. eingebettet ist.

Derartige, aus Kunststoff aufgebaute Druckbehälter zeichnen sich durch ein geringes Baugewicht und weitgehende Unempfindlichkeit gegen Beeinträchtigungen durch korrosive Medien, mit denen sie innenseitig und/oder außenseitig in Kontakt sind, aus, wobei diese Vorteile jedoch einen entsprechenden Herstellaufwand bedingen.

Die JP H06-6701 U offenbart einen Druckbehälter, der für den Einsatz bei Blasenspeichern vorgesehen ist, mit einem mehrteiligen Behälterkörper, bestehend aus einem rohrförmigen Mittenteil, das an mindestens einem seiner beiden Enden einen Abschlussbereich aufweist.

Aus der WO 2010/040040 A1 geht ein Druckbehälter hervor, in dem ein Faltenbalg angeordnet ist. Der Liner ist aus einem Polymer hergestellt und mit einem Faserverbundmaterial umgeben.

Die WO 97/28401 A1 zeigt einen Druckbehälter auf, bei dem ein Liner aus Titan vorgesehen ist, der ebenfalls mit Faserverbundmaterial umgeben ist.

In der FR 2 828 265 ist ein Druckbehälter beschrieben, dessen Innenwand an einem Ende verstärkt ist.

Die DE 31 25 497 A1 zeigt einen Druckbehälter auf, der durch Verschweißen von zwei Schalenteilen gebildet ist.

Die JP H06-33901 beschreibt einen Druckbehälter mit einem mehrteiligen Behälterkörper, bestehend aus einem rohrförmigen Mittenteil, das an mindestens einem seiner beiden Enden einen Abschlussbereich aufweist, wobei als Bestandteil des jeweiligen Abschlussbereiches eine Kappe vorgesehen ist, die sich an das jeweils zuordenbare Rohrende des Mittenteils anschließt.

Ausgehend von diesem Stand der Technik stellt sich die Erfindung die Aufgabe, einen Druckbehälter zur Verfügung zu stellen, der bei Beibehaltung der genannten Vorteile vergleichsweise einfacher und rationeller herstellbar ist.

Erfindungsgemäß ist diese Aufgabe durch einen Druckbehälter gelöst, der die Merkmale des Patentanspruchs 1 in seiner Gesamtheit aufweist.

Eine wesentliche Besonderheit der Erfindung besteht darin, dass die Kappen mit dem zugehörigen Rohrende verklebt sind, dass als weiterer Bestandteil des jeweiligen Abschlussbereiches zwei voneinander getrennte Abdeckteile vorgesehen sind, die in der Art eines Decklaminats ausgebildet sind und die die jeweilige Kappe und das Mittenteil im Bereich seines jeweilig zuordenbaren Endes unter Eingehen einer festen Verbindung randseitig übergreifen. Dies eröffnet die vorteilhafte Möglichkeit, einen druckdichten Behälter in Leichtbauweise auszubilden, bei dem nicht mehr, wie im Stand der Technik aufgezeigt, mehrere verschiedene Kunststoffmäntel übereinander angeordnet sein müssen, sondern vielmehr genügt, den interessierenden Abschlussbereich eines Mittenteils des Druckbehälters durch Verschließen desselben mittels des aufgezeigten Abdeckteils herzustellen. Neben einem einfachen konstruktiven Aufbau, der rationell und insoweit kostengünstig herstellbar ist, hat die dahingehende erfindungsgemäße Druckbehälterlösung, was das Einhalten von Druckfestigkeitswerten anbelangt, keine Nachteile gegenüber den aufwendigen Lösungen im Stand der Technik.

Als weiterer Bestandteil des jeweiligen Abschlussbereichs ist eine Kappe vorgesehen, die sich an das jeweils zuorden-bare Rohrende des Mittenteils anschließt, wobei das Abdeckteil in der Art eines Decklaminats ausgebildet ist, das die jeweilige Kappe zumindest teilweise übergreift. Insoweit besteht die Möglichkeit, das rohrförmige Mittenteil im Bereich seiner beiden freien Enden zusätzlich zu dem Decklaminat mit einer Abschlusskappe zu versehen, so dass man insoweit zu verbesserten Abdichtergebnissen und erhöhten Festigkeitswerten gelangt, als wenn dies der Fall wäre, sofern man die freien Enden des Mittenteils unmittelbar mit den hohlkappenförmig auszuformenden Abdeckteilen unter Weglassen der Kappen direkt abschließen würde.

Besonders bevorzugt ist vorgesehen, das rohrförmige Mittenteil, ebenso wie die jeweilige Kappe, aus einem Faserverbundwerkstoff und/oder aus einem Laminat aus Fasern, vorzugsweise aus einem glasfaserverstärkten Kunststoffmaterial (GFK) auszubilden. Als weitere Materialien kommen Aramidfasern, Karbonfasern oder Kombinationen dieser Materialien zum Einsatz. So können vorzugsweise Standardrohre aus GFK für das Mittenteil benutzt werden, wie sie für den konventionellen Anlagenbau in großen Stückzahlen im Wickelverfahren hergestellt werden und auf dem Markt frei erhältlich sind. Derartige Rohre sind preisgünstig mit und ohne Chemieschutzschicht erhältlich, wodurch eine Anpassung des erfindungsgemäßen Druckspeichers an jeweilige Anwendungsbereiche, auch für Anwendungen mit chemisch besonders aggressiven Medien, möglich ist. Derartige Rohre sind beispielsweise aus glasfaserverstärktem Vinylesterharz aufgebaut und die Kappen zum Abschluss des Mittenteils sind bevorzugt im Handlaminierverfahren hergestellt und können aus vergleichbaren Kunststoffmaterialien aufgebaut sein, wie auch das jeweilige Decklaminat, das den dahingehenden Verbund aus Kappe und Mittenteil nach außen hin in abgedichteter Weise abschließt.

Bei einer besonders bevorzugten Ausführungsform ist der erfindungsgemäße Druckbehälter dadurch charakterisiert, dass die jeweilige Kappe in Form einer Halbkugel ausgebildet ist, die zumindest eine von dem Decklaminat freigelassene Öffnung aufweist für das Einbringen eines entsprechenden Druckmediums. Die Ausbildung der jeweiligen Kappe als Halbkugel hat sich für die Einleitung von Drücken und Druckspitzen in das Behältermaterial des Druckbehälters als günstig erwiesen. Der Druckbehälter braucht nicht vollständig aus Kunststoffmaterialien aufgebaut zu sein. So besteht durchaus die Möglichkeit, auch das Mittenteil aus einem Metallgusswerkstoff zu bilden sowie eine der Endkappen als Abschlussbereich des Behälters, der dann entsprechend mit dem Mittenteil durch ein übliches Schweißverfahren druckdicht zu verbinden ist. Demgegenüber lässt sich dann das andere Ende des Mittenteils mit dem erfindungsgemäß ausgestalteten Abschlussbereich unter Einsatz eines Kunststoffdecklaminats und/oder einer Kunststoffkappe entsprechend abschließen. Auch insoweit ist eine Leichtbauweise für den Druckbehälter als Ganzes erreichbar.

Um in einem möglichst weiten Anwendungsbereich derart konzipierte Druckbehälter zur Verfügung stellen zu können, ist bevorzugt ein modularer Aufbau des Druckbehälters mit seinen Komponenten angedacht, wozu auch gehört, das Mittenteil gegebenenfalls in mehrere Segmente unterteilt aus einzelnen Rohrstücken aufzubauen, wobei die Rohrsegmente des Mittenteils beispielsweise über Klebeverbindungen fest miteinander verbindbar sind.

Die Kappen sind mit dem betreffenden Rohrende verklebt, beispielsweise mittels eines Mehrkomponentenklebers, und sodann über das Decklaminat dauerhaft mit dem Rohr verbunden.

Eine derartige Bauweise zeichnet sich auch durch ein sicheres Betriebsverhalten aus, weil das Versagensverhalten derartiger Bauteile als gutmütig zu bezeichnen ist, weil es bei einem zu hohen Innendruck zu einem sog. "weeping" kommt, wobei der Behälter einfach undicht wie ein poröser Schlauch wird. Dies beruht auf dem Effekt, dass bei Überlastung immer mehr Harzbrüche im Laminat entstehen (Zwischenfaserbrüche), die letztlich zu einer Undichtigkeit mit entsprechendem Abbau der Überlastung führen, ohne dass es dabei zu einer Gefährdung der Umgebung kommen kann.

Vorzugsweise erstreckt sich das Decklaminat über die Verbindungsstelle zwischen Kappe und Rohrende hinaus über einen Bereich des angrenzenden Rohres des Mittenteils hinweg, um dergestalt eine sichere Anbindung des Decklaminats an das Mittenteil zu erreichen. Um entsprechend große Druckkräfte im Inneren des Druckbehälters aufnehmen zu können, ist vorgesehen, das Decklaminat, das besonders bevorzugt im Handlaminierverfahren auf dem eigentlichen Behältergehäuse herstellbar ist, in Richtung der freien Öffnung für den Durchgang des betreffenden Druckmediums vom Materialauftrag her dicker und/oder kompakter auszugestalten.

Die erfindungsgemäßen Behälterkörper sind aber unabhängig von der speziellen Ausgestaltung jedenfalls im Niederdruckbereich (<25 bar) ohne zusätzliche Auskleidung mittels eines Liners druckdicht. Alternativ zu der vorstehend beschriebenen Behälterlösung unter Bildung eines Liners kann auch vorgesehen sein, den Innenraum des Behälterkörpers mit einer Auskleidung, vorzugsweise in Form eines im Schleuder- oder Rotationssinterverfahren aufgebrachten Kunststoffüberzugs als Liner zu versehen.

Neben der dadurch gegebenen höheren Druckfestigkeit kann ein derartiger Liner auch als Chemieschutzschicht dienen. Für eine besonders hohe Druckfestigkeit könnte sich das Decklaminat auch über die gesamte Rohrlänge des Mittenteils erstrecken.

Zur Bildung eines Blasenspeichers können beide Kappen eine Öffnung aufweisen, deren eine mit dem Innenraum einer Speicherblase in Verbindung ist.

Gegenstand der Erfindung ist gemäß dem Patentanspruch 9 auch ein Blasenspeicher, der einen erfindungsgemäßen Druckbehälter aufweist und zur Medientrennung, insbesondere die Trennung von Wasser/Glycol-Mischungen von Seewasser bei maritimen Einrichtungen, vorgesehen ist.

Nachstehend ist die Erfindung anhand der Zeichnung im Einzelnen erläutert. Es zeigen:
- Fig. 1: in prinzipieller und nicht maßstäblicher Darstellung die wesentlichen Teile eines Ausführungsbeispiels des erfindungsgemäßen Druckbehälters im Längsschnitt,
- Fig. 2: in einem der Fig. 1 ähnlichen Längsschnitt einen Blasenspeicher, der den Druckbehälter von Fig. 1 aufweist; und
- Fig. 3: eine vergrößert gezeichnete Teildraufsicht des Seewasser-Anschlussteils des Blasenspeichers von Fig. 2.

Bei den dargestellten Ausführungsbeispielen ist der Behälterkörper 1 des Druckbehälters aus drei Hauptteilen aufgebaut, nämlich einem Mittenteil in Form eines kreiszylindrischen Rohres 3 und sich an die Enden des das Mittenteil bildenden Rohres 3 anschließenden Abschlussbereichen 5 und 7.

Das das Mittenteil bildende Rohr 3 ist ein im Wickelverfahren hergestelltes GFK-Rohr, beispielsweise aus glasfaserverstärktem Vinylesterharz. Die Abschlussbereiche 5 und 7 weisen ein Decklaminat 9 aus Kunstharzen und Verstärkungsmaterial auf, das bei dem gezeigten Beispiel die Außenseite je einer Kappe 11 umgibt, welche sich an die Rohrenden 13 und 15 anschließen. Die Kappen 11 haben die Form von Halbkugeln, die in einer Form im Handlaminierverfahren hergestellt sind. Mit den Rohrenden 13 und 15 sind die Kappen 11 mittels eines Mehrkomponentenklebers verklebt. Wie in der Zeichnung dargestellt, ist das Decklaminat 9 derart aufgebracht, dass es sich über die jeweilige Verbindungslinie 17 und 19 an den Rohrenden 13 bzw. 15 hinweg über einen Längenbereich, vorzugsweise etwa einem Drittel bis einem Viertel des das Mittenteil bildenden Rohres 3 erstreckt.

Beim gezeigten Beispiel ist das Mittenteil 3 aus einem einteiligen Rohr 3 gebildet. Es versteht sich, dass mehr als ein Rohr das Mittenteil bilden könnte, wobei gegebenenfalls das Decklaminat 9 über weitere Verbindungslinien hinweg verlaufen könnte.

Bei dem Beispiel von Fig. 1 sind an beiden Endkappen 11 zur Zylinderachse 21 konzentrische Medienöffnungen 23 und 25 vorgesehen, die von Decklaminat 9 frei sind, wobei die dem Rohrende 15 benachbarte Öffnung 25 einen größeren Durchmesser als die andere Öffnung 23 aufweist.

Die Fig. 2 zeigt in schematisch vereinfachter Darstellung einen Blasenspeicher mit einem Behälterkörper 1 entsprechend dem in Fig. 1 gezeigten Ausführungsbeispiel. Wie ersichtlich, befindet sich an der den kleineren Durchmesser aufweisenden Öffnung 23 ein Anschlussteil 29, das eine

Fluidverbindung zum Innenraum 31 einer üblichen Speicherblase 33 bildet. An der den größeren Durchmesser aufweisenden anderen Öffnung 25 befindet sich ein Anschlussteil 35, das die Fluidverbindung zu dem an der Außenseite der Speicherblase 33 befindlichen Raum 37 bildet. In einer bevorzugten Anwendung kann die Speicherblase 33 ein bewegliches Trennelement zur Medientrennung bilden, beispielsweise die Trennung von im Raum 37 befindlichem Seewasser von einer im Innenraum 31 der Speicherblase 33 befindlichen Wasser/Glycol-Mischung bei einem Einsatz des Blasenspeichers 27 bei maritimen Einrichtungen.

Das in Fig. 2 gezeigte Ausführungsbeispiel eines mit dem erfindungsgemäßen Druckbehälter versehenen Blasenspeichers 27, der für einen maritimen Einsatz vorgesehen ist, weist am Anschlussteil 35, das den Seewasserzugang bildet, ein Seewassersieb 39 auf. Dieses befindet sich in einem in das Anschlussteil 35 einschraubbaren Gewindeeinsatz 41. Die Fig. 3 zeigt einen Ausschnitt des Gewindeeinsatzes 41 mit Blick auf das Lochmuster des Seewassersiebes 39. Vorzugsweise ist das Sieb 39 aus einem in Verbindung mit dem als Elektrolyt wirkenden Seewasser anodischem Werkstoff gefertigt, beispielsweise Kupfer, so dass das Sieb 39 nicht nur den Eintritt von Lebewesen oder Verschmutzungen zum Raum 37 des Blasenspeichers 27 verhindert, sondern auch einen Schutz gegen Mikroorganismen bildet.

## Patentansprüche

1. Druckbehälter, der vorzugsweise für den Einsatz bei Blasenspeichern (27) vorgesehen ist, mit einem mehrteiligen Behälterkörper (1), bestehend aus einem rohrförmigen Mittenteil (3), das an mindestens einem seiner beiden Enden einen Abschlussbereich (5, 7) aufweist, wobei als Bestandteil des jeweiligen Abschlussbereiches (5, 7) eine Kappe vorgesehen ist, die sich an das jeweils zuordenbare Rohrende (13, 15) des Mittenteils (3) anschließt, **dadurch gekennzeichnet, dass** die Kappen (11) mit dem zugehörigen Rohrende verklebt sind, dass als weiterer Bestandteil des jeweiligen Abschlussbereiches (5, 7) zwei voneinander getrennte Abdeckteile (9) vorgesehen sind, die in der Arteines Decklaminats ausgebildet sind und die die jeweilige Kappe (11) und das Mittenteil (3) im Bereich seines jeweilig zuordenbaren Endes (13, 15) unter Eingehen einer festen Verbindung randseitig übergreifen.

2. Druckbehälter nach Anspruch 2, **dadurch gekennzeichnet, dass** das rohrförmige Mittenteil (3) ebenso wie die jeweilige Kappe (11) aus einem Faserverbundwerkstoff und/oder aus einem Laminat aus Fasern besteht.

3. Druckbehälter nach Anspruch 2 oder 3, **dadurch gekennzeichnet, dass** die jeweilige Kappe (11) in Form einer Halbkugel ausgebildet ist, die zumindest eine von dem Decklaminat (9) freigelassene Öffnung (23, 25) aufweist für das Einbringen eines entsprechenden Druckmediums.

4. Druckbehälter nach einem der Ansprüche 2 bis 4, **dadurch gekennzeichnet, dass** die Kappen (11) mit dem zugehörigen Rohrende (13, 15 mittels eines Mehrkomponentenklebers verklebt sind.

5. Druckbehälter nach einem der Ansprüche 2 bis 5, **dadurch gekennzeichnet, dass** sich das jeweilige Decklaminat (9) über die Verbindungsstelle (17, 19) zwischen Kappe (11) und Rohrende (13, 15) hinaus über einen Bereich des angrenzenden rohrförmigen Mittenteils erstreckt.

6. Druckbehälter nach einem der vorstehenden Ansprüche, **dadurch gekennzeichnet, dass** sein Innenraum (37) mit einer Auskleidung, vorzugsweise in Form eines im Schleuder- oder Rotationssinterverfahren aufgebrachten Kunststoffliners, versehen ist.

7. Druckbehälter nach einem der Ansprüche 2 bis 7, **dadurch gekennzeichnet, dass** zur Bildung eines Blasenspeichers (27) beide Kappen (11) eine Öffnung (23, 25) aufweisen, deren eine (23) mit dem Innenraum (31) einer Speicherblase (33) in Verbindung ist.

8. Druckbehälter nach einem der Ansprüche 2 bis 8, **dadurch gekennzeichnet, dass** an einer für den Zutritt von Seewasser vorgesehenen Öffnung (25) einer Kappe (11) ein Seewassersieb (39) vorgesehen ist.

9. Blasenspeicher (27), der einen Druckkörper (1) nach einem der Ansprüche 1 bis 9 aufweist und zur Medientrennung, insbesondere für die Trennung von Wasser/Glycol-Mischungen von Seewasser bei maritimen Einrichtungen, vorgesehen ist.

## Claims

1. Pressure vessel, preferably intended for use with bladder accumulators (27), comprising a multi-part container body (1), consisting of a cylindrical middle section (3), which comprises a closure region (5, 7) at at least one of its two ends, a cap being provided as part of the respective closure region (5, 7), said cap being joined to the cylinder end (13, 15) of the middle section (3) to which it can be assigned in each case, **characterised in that** the caps (11) are bonded to the associated cylinder end, **in that** two cover parts (9) that are separated from one another are provided as another part of the respective closure region (5, 7), said cover parts being designed as a kind of covering laminate and protruding over the edges of the middle section (3) in the region of the end (13, 15) of said middle section that can be assigned in each case, leading to a firm connection.

2. Pressure vessel according to claim 2, **characterised in that** the cylindrical middle section (3) and the respective cap (11) are made from a fibre composite material and/or a laminate consisting of fibres.

3. Pressure vessel according to either claim 2 or claim 3, **characterised in that** the respective cap (11) is designed in the form of a hemisphere, which comprises at least one opening (23, 25) left free in the covering laminate (9) for admitting a corresponding pressure medium.

4. Pressure vessel according to any one of claims 2 to 4, **characterised in that** the caps (11) are bonded to the corresponding cylinder end (13, 15) by means of a multi-component adhesive.

5. Pressure vessel according to any one of claims 2 to 5, **characterised in that** the respective covering laminate (9) extends over the connection point (17, 19) between the cap (11) and the cylinder end (13, 15) over a region of the adjacent cylindrical middle section.

6. Pressure vessel according to any one of the preceding claims, **characterised in that** the inner chamber (37) of said pressure vessel is provided with a cladding, preferably in the form of a plastic liner applied using the centrifugal or rotational sintering method.

7. Pressure vessel according to any one of claims 2 to 7, **characterised in that** the two caps (11) comprise an opening (23, 25) to form a bladder accumulator (27), one (23) of said openings being connected to the inner chamber (31) of an accumulator bladder (33).

8. Pressure vessel according to any one of claims 2 to 8, **characterised in that** a seawater screen (39) is provided at an opening (25) in a cap (11) provided to allow seawater to enter.

9. Bladder accumulator (27) comprising a pressure body (1) according to any one of claims 1 to 9, and intended for media separation, in particular to separate water/glycol mixtures from seawater in maritime facilities.

## Revendications

1. Récipient tenant la pression, qui est prévu de préférence pour être utilisé dans des accumulateurs (27) à vessie, comprenant un corps (1) de récipient en plusieurs parties constitué d'une partie (3) médiane tubulaire, qui a une région (5, 7) de fermeture à au moins l'une de ses extrémités, dans lequel il est prévu, comme partie constitutive de la partie (5, 7) de fermeture, une coiffe, qui se raccorde à l'extrémité (13, 15) tubulaire pouvant être associée respectivement de la partie (3) médiane, **caractérisé en ce que** les coiffes (11) sont collées à l'extrémité tubulaire associée, **en ce que**, comme autre partie constitutive de la région (5, 7) de fermeture respective, sont prévues deux parties (9) de recouvrement séparées l'une de l'autre, qui sont constituées à la manière d'un stratifié de finition et qui chevauchent, du côté du bord en entrant dans une liaison solide, la coiffe (11) respective et la partie (3) médiane dans la région de son extrémité (13, 15) respective pouvant être associée.

2. Récipient tenant la pression suivant la revendication 1, **caractérisé en ce que** la partie (3) médiane tubulaire tout comme la coiffe (11) respective sont en un matériau composite à fibres et/ou en un stratifié de fibres.

3. Récipient tenant la pression suivant la revendication 1 ou 2, **caractérisé en ce que** la coiffe (11) respective est constituée sous la forme d'un hémisphère, qui a au moins une ouverture (23, 25) laissée libre par le stratifié (9) de finition pour l'introduction d'un fluide sous pression correspondant.

4. Récipient tenant la pression suivant l'une des revendications 1 à 3, **caractérisé en ce que** les coiffes (11) sont collées à l'extrémité (13, 15) du tuyau associé au moyen d'une colle à plusieurs composants.

5. Récipient tenant la pression suivant l'une des revendications 1 à 4, **caractérisé en ce que** le stratifié (9) de finition s'étend au-delà des points (17, 19) de liaison entre coiffe (11) et extrémité (13, 15) du tuyau sur une région de la partie moyenne tubulaire voisine.

6. Récipient tenant la pression suivant l'une des revendications précédentes, **caractérisé en ce que** son espace (37) intérieur est pourvu d'un habillage, de préférence sous la forme d'une chemise en matière plastique déposée par un procédé de frittage par centrifugation ou rotation.

7. Récipient tenant la pression suivant l'une des revendications 1 à 6, **caractérisé en ce que**, pour former un accumulateur (27) à vessie, les deux coiffes (11) ont une ouverture (23, 25), dont l'une (23) communique avec l'espace (31) intérieur d'une vessie (33) d'accumulation.

8. Récipient tenant la pression suivant l'une des revendications 1 à 7, **caractérisé en ce que**, sur une ouverture (25) d'une coiffe (11) prévue pour l'entrée d'eau de mer, est prévu un tamis (39) d'eau de mer.

9. Accumulateur (27) à vessie, qui a un corps (1) tenant la pression suivant l'une des revendications 1 à 8 et qui est prévu pour la séparation de fluide, notamment pour la pression de mélange eau/glycol de l'eau de mer dans des dispositifs maritimes.
